# EUROPÄISCHE PATENTSCHRIFT

(11) **EP 0 105 205 B1**
(45) Veröffentlichungstag und Bekanntmachung des Hinweises auf die Patenterteilung: **03.02.1988**
(21) Anmeldenummer: 83108633.5
(22) Anmeldetag: 01.09.1983
(51) Int. Cl.: A47C 17/16, A47C 13/00, A47C 20/04

(54) **Kombinationsmöbel**
Combination furniture
Meuble de combinaison

(30) Priorität: 03.09.1982 DE 3232860
(43) Veröffentlichungstag der Anmeldung: 11.04.1984
(73) Patentinhaber: BRUNN, Oswald, D-80992 München (DE)
(72) Erfinder: BRUNN, Oswald, D-80992 München (DE)
(74) Vertreter: Kreutz, Karl Jürgen, Dipl.-Ing.

(56) Entgegenhaltungen:
- CH-A- 467 606
- DE-A- 1 181 876
- DE-A- 1 779 031
- US-A- 3 634 893

## Beschreibung

Die Erfindung betrifft ein Kombinationsmöbel gemäß dem Oberbegriff des Patentanspruchs 1.

Aus der DE-PS-1 181 876 ist ein solches, allerdings in erster Linie als Sofa, also als Sitzmöbel ausgebildetes Kombinationsmöbel bereits bekannt. Zum Verschwenken in die horizontale Lage sind dabei die Seitenholme des Rückenteils nach unten verlängert und mit ihren unteren Enden am Rahmen des Sitzteils angelenkt. In der Normalstellung, also als Rückenlehne, ist das Rückenteil mittels Stützanker nach rückwärts abgestützt, die einmal am unteren Bereich der Seitenholme und zum anderen am hinteren Ende des Traggestells angelenkt sind. Beim Niederschwenken des Rückenteiles schwenken somit die Stützlenker gleichzeitig um ihre untere horizontale Achse und schieben somit das Rückenteil - und über dieses auch das Sitzteilgegenüber der Traggestell nach vorne, so daß also das Sitzteil und das Rückenteil je zum Teil auf bzw. über dem Traggestell zu liegen kommen.

Abgesehen davon, daß der Rückenteil relativ schmal ist, entsprechend der Höhe der Rückenlehne eines Sofas, so daß die vom Rückenteil gebildete "Rückenliege" nur sehr schmal ist, wäre es sehr erwünscht, wenn das Möbel auch als Einzelliege mit normaler Breite verwendet werden könnte. Zwar kann man natürlich auf einem Sofa, wie beispielsweise demjenigen gemäß DE-PS-1 181 876 auch liegen, und zwar auf dem Sitzteil, jedoch ist zu bemängeln, daß der Sitzteil als Liege zu schmal ist. Obwohl sich der Sitzteil nach rückwärts unter dem Rückenteil weiter nach hinten erstreckt, steht als Liegefläche doch nur die Breite von der vorderen Kante bis zur Rückenlehne zur Verfügung, diese Breite ist aber festgelegt durch die übliche "Sitztiefe", also das anatomische Maß von den Kniekehlen bis zum Rücken der Benutzer.

Demgegenüber liegt der Erfindung die Aufgabe zugrunde, ein Kombinationsmöbel der eingangs genannten Art zu schaffen, welches nicht nur von einem Sitzmöbel (mit normaler Sitztiefe) in eine Doppelliege und umgekehrt verstellbar ist, sondern darüberhinaus auch in eine Einzelliege üblicher Breite verstellbar ist - jeweils auf einfache Weise, bei einfachem Aufbau.

Die Lösung dieser Aufgabe ist in dem Kennzeichnungsteil des Patentanspruchs 1 angegeben.

Gemäß der Erfindung sind also zur schwenkbaren Verbindung zwischen Liege und Rückenliege zwei zusätzliche Kuppelstäbe vorgesehen, die mit zwei Bolzen an den Seitenholmen der Rückenliege/-lehne und mit ihren vorstehenden unteren Enden jeweils am Querholm der Sitzliege angebracht sind. Um die letzteren Bolzen herum ist die Rückenliege/-lehne von der Stellung als Rückenlehne (in welcher sie mit an sich üblichen Mitteln festgehalten bzw. abgestützt ist) in die horizontale Stellung als Liege - und umgekehrt - verschwenkbar. Wird nun nur eine einzige Liege benötigt, wobei das hochgeschwenkte Rückenteil stören würde, weil es zum einen einen Teil der Breite der Sitzliege wegnimmt und überhaupt unnütz und unschön in die Luft ragt, so braucht der Benutzer lediglich die unteren Bolzen der Rückenliege aus dem Eingriff mit den Kuppelstangen zu lösen; er kann nun die Rückenliege um die oberen Bolzen herum verschwenken und dabei gleichzeitig die Kuppelstäbe um ihre unteren Schwenkachsen gegenüber der Sitzliege nach vorn verschwenken, so daß die Rückenliege auf die Sitzliege zur Deckung gelangt die Rückenliege/-lehne dient nun also als normale Liege. Sehr von Vorteil ist dabei auch, daß das Rückenteil mit der Benutzungsfläche nach oben auf die Sitzliege gelangt, so daß man also auf der "Nutz-Seite" bzw. dem Polster der Rückenlehne liegt. Weiter ist von Vorteil, daß in der Einzelliege-Stellung die "Sitzliege" von der Rückenliege abgedeckt ist, also - besonders bei Verwendung als Gartenmöbel - vor Umwelteinflüssen, wie Sonne, Regen, geschützt ist.

Weitere Ausgestaltungen der Erfindung sind in den Unteransprüchen angegeben.

Beim Verschwenken der Rückenliege werden Sitzliege und Rückenliege zweckmäßig gegenüber dem Traggestell verschoben. Gemäß der DE-PS-1 181 876 ist hierzu am Traggestell eine Führung angebracht, in der ein am Sitzteil angebrachter Gleitstein bzw. eine Rolle geführt ist.

Zur weiteren Ausgestaltung der Erfindung ist diesbezüglich vorgesehen, daß die der Sitzliege zugehörenden Gelenkbolzen mit ihren vorstehenden Enden in je einer Nut geführt sind, die in je einer Querstrebe des Traggestells vorgesehen ist. Diese Gelenkbolzen dienen also gleichzeitig als Führungsmittel.

Vorzugsweise ist die Nut leicht nach unten/vorne geneigt, um die Verschiebung in die Doppelliegestellung zu erleichtern und zu positionieren; am hinteren Ende der Nut ist eine Vertiefung vorgesehen, in welche der Gelenkbolzen jeweils in der hochgeschwenkten Sitzbank-Stellung der Rücken-Liege einrastet. Die hintere Kante der Sitz-Liege ist dabei zweckmäßig gegenüber dem Traggestell abgestützt; wenn man nämlich nun die Sitz-Liege an ihrer vorderen Kante hochhebt, so werden die Bolzen aus den Vertiefungen der beiden Nuten ausgehoben und man kann nun durch leichten Zug nach vorne die Sitz-Liege nebst der Rücken- Liege gegenüber dem Traggestell vorziehen (ihn die symmetrische Liegelage), dieser Bewegungsablauf wird durch das Gewicht der Rückenlehne unterstützt, die dabei gleichzeitig in die Horizontallage gelangt.

Bei der umgekehrten Verschiebung aus der Doppelliege-Lage in die Sitzbank-Stellung muß man nun allerdings gegen die Schwerkraft schieben. Um dies zu erleichtern, kann ein Federmechanismus vorgesehen sein, der beim Verschieben aus der Sitzbanklage in die Doppelliege-Lage gespannt wird; die so gespeicherte Federenergie erleichtert dann die Rückführung aus der Doppelliege-Lage in die Sitzbank-Stellung. Hierzu genügen beispielsweise zwei seitlich zwischen einem hinteren Teil des Traggestells und einem vorderen Teil der Sitzliege festgemachte Schrauben-Zugfedern (oder umgekehrt DruckFedern).

Es könnte als zu umständlich angesehen werden, wenn der Benutzer erst umständlich die beiden unteren Bolzen der Rücken-Liege lösen müßte; es kann daher ein Mechanismus vorgesehen sein, mit welchem diese beiden Bolzen gleichzeitig durch einen einzigen Handgriff aus ihrem Eingriff mit dem jeweiligen Kuppelstab gelöst werden. Ein solcher Mechanismus ist in den Unteransprüchen 7 und 8 angegeben und in der Figurenbeschreibung weiter im einzelnen erläutert.

In weiterer Ausbildung sind beide Liegen als sogen. Gesundheitsliegen ausgebildet, also bestehend aus je einem Rahmen auf bzw. in dem ein Lattenrost vorgesehen ist, wobei ein mittlerer Teil, Sitzteil, des Lattenrostes fest auf dem Rahmen festgemacht ist, während demgegenüber ein Fußteil und ein Rückenteil in die jeweils gewünschte Neigung schwenkbar sind.

Weitere besondere Merkmale sind in den Unteransprüchen angegeben. Zur näheren Erläuterung der Erfindung wird nachfolgend ein Ausführungsbeispiel anhand der Zeichnung beschrieben. Es zeigen:
Fig. 1 ein erfindungsgemäßes Möbel in Vorderansicht (Pfeil I in Fig. 2 und 3), in DoppelLiege-Stellung,
Fig. 2 eine Seitenansicht des Möbels nach Pfeil 11 in Fig. 1 und 3,
Fig. 3 eine Draufsicht (Pfeil 111 in Fig. 1 und 2),
Fig. 4 das Möbel in Sitzstellung, d.h. mit hochgeschwenkter "Rückenliege", in gleicher Blickrichtung wie Fig. 1, also nach Pfeil I in Fig. 2 oder 3,
Fig. 5 zeigt vergrößert, ausschnittsweise, wiederum in Liegerichtung bzw. Längsrichtung (Pfeil in Fig. 2 und 3) eine Zwischenstellung beim Rückführen des Möbels von der Sitzbank- Stellung gem. Fig. 4 in die Doppelliege-Stellung gem. Fig. 1, wobei auch die bewegliche Verbindung der beiden Liegen miteinander und mit dem Traggestell noch besser ersichtlich ist,
Fig. 6 Ansicht in Längsrichtung (Pfeil I) in Gebrauchsstellung als Liege für eine Person (strichpunktiert dabei eine Zwischenstellung),
Fig. 7 eine Entriegelungsmechanik
Fig. 8 ein Detail von Fig. 7, vergrößert.

Auf einem auf Rädern 50 verfahrbaren Traggestell 3 sind in Längsrichtung bzw. Fahrtrichtung zwei an sich gleiche Liegen 1, 2 angeordnet, von denen die eine als Sitz-Liege 1 und die andere als Rücken-Liege 2 bezeichnet sei. In Fig. 1 sind Sitz-Liege 1 und Rücken-Liege 2 horizontal nebeneinander und symetrisch zum Traggestell 3 vorgesehen. Die Liegen 1, 2 haben etwa die gleiche Breite wie das Traggestell 3, in der Doppelliege-Stellung nach Fig. 1 ragen sie also jeweils mit knapp ihrer halben Breite über das Traggestell 3 hinaus. An ihren beiden endständigen Querholmen 9, 10 sind die beiden Liegen 1, 2 mit jeweils einem, also insgesamt zwei Kuppelstäben 11, 12 miteinander verbunden.

Dank dieser Verbindung sind die beiden Liegen gegenüber dem Traggestell 3 verschieblich und die Rücken-Liege 2 ist gegenüber der Sitz-Liege 1 auf besondere Weise auf- und nieder schwenkbar in eine Sitzbankstellung nach Fig.4; außerdem ist die Rücken-Liege noch so verschwenkbar, daß sie - zur Verwendung als Einzel-Liege - mit ihrer Oberseite/Gebrauchseite nach oben deckungsgleich auf die Sitz-Liege bzw. das Traggestell gelangt.

Und zwar ist jeder Kuppelstab 11, 12 an seinem einen Ende mit einem (horizontal in Fahrtrichtung weisenden) Gelenkbolzen 13, 14 am Querholm 9 der Sitz-Liege 1 angelenkt und mit zwei Bolzen 15,16; 17, 18 am Querholm 10 der Rücken-Liege 2 festgemacht. Die Rücken-Liege 2 kann also als Rückenlehne hochgeschwenkt werden (Fig. 4). Die Gelenk-Bohrung an der Sitzliege 1 ist dabei um einen Abstand a vorverlegt derart, daß sich gerade die anatomisch richtige Sitztiefe b ergibt, obwohl die Sitz-Liege wie die Rücken-Liege eine größere (untereinander gleiche) Breite c haben, die für ein bequemes Liegen erforderlich ist. In der Sitzbank-Stellung kommt die Unterkante 4 der Rücken-Liege 2 über das Polster 36 der Sitz- Liege 1 in Stellung, dabei steht die gesamte Breite der Rücken-Liege 2 zur Bildung einer hohen, bequemen Rückenlehen zur Verfügung.

Allerdings muß die Rücken-Liege 2 nicht nur hochgeschwenkt werden, sondern gleichzeitig müssen Sitz-Liege 1 und Rücken-Liege 2 gegenüber dem Traggestell 3 nach hinten verschoben werden (von Fig. 1 nach Fig. 4). Zu diesem Zweck stehen die Gelenkbolzen 13, 14 über die Kuppelstäbe 11, 12 vor und diese vorstehenden Enden 13a, 14a sind in je einer Nut 21, 22 an einem horizontalen Querholm 19, 20 des Traggestells 3 geführt.

(Siehe besonders Figuren 4 und 5) Die Nut 21, 22 ist leicht nach vorn geneigt. Das vordere Ende der Nut 21, 22 begrenzt den Verschiebeweg nach vorn in die Doppelliege-Stellung. Am hinteren Ende der Nut ist eine Vertiefung 23, 24 in die die Gelenkbolzenenden 13a, 14a in der Sitzbank- Stellung (Fig. 4) einrasten, womit die Liegen (nun das Sitzteil und die Rückenlehne der Sitzbank) richtig gegenüber dem Traggestell 3 positioniert sind.

An der Rücken-Liege 2 greift beidseits je ein Seil 25, 26 mit Öse an, die Öse kann an jeweils einen einer Reihe von Stiften 29 angehängt werden, die an einem oberen Querholm 27, 28 des Traggestells 3 vorgesehen sind, so daß die Rücken-Liege/Lehne in ihrer Schräglage einstellbar ist. Will man das Möbel aus der Sitzbank-Stellung (Fig. 4) wieder verstellen in die Doppelliege-Stellung (Fig. 1) so braucht man die Sitz-Liege nur an ihrem vorderen Längsholm hochzuschwenken (Pfeil 40 in Fig. 5), bis der Gelenkbolzen 13, 14 aus der Vertiefung 23, 24 herausgelangt. Durch leichten Zug nach vorn gleiten nun Sitz-Liege und Rücken-Liege 2 in die Stellung nach Fig. 1, wobei die Gelenkbolzen in der geneigten Nut 21, 22 geführt sind; die Rücken-Liege verschwenkt sich dabei gleichzeitig in die Horizontal-Lage. Dabei ist vorgesehen, daß sich die Sitz-Liege mit ihrer unteren hinteren Kante auf dem Traggestell 3 abstützt, womit der erforderliche Drehpunkt gegeben ist. Durch das Gewicht der Rücken- Liege wird dieser Bewegungsablauf unterstützt. Bei einer bestimmten, bevorzugten Neigung der Rückenlehne bleibt dabei der Abstand zum Aufhängepunkt gleich, so daß die Halteseile 25, 26 nicht gelöst zu werden brauchen.

Beim Zurück/Hochschieben aus der Doppelliege-Stellung (Fig. 1) in die Sitzbank- Stellung (Fig. 4) muß man allerdings gegen die Schwerkraft arbeiten, um dies zu erleichtern kann ein Federmechanismus vorgesehen sein (s. Anspruch 6), der unterschiedlich ausgebildet sein kann und der besseren Übersichtlichkeit halber nicht gezeigt ist.

Das Möbel kann insb. auch als Einzelliege nach Fig. 6 verwendet werden. Die Rückenliege liegt hierbei mit ihrer Gebrauchsseite 8 nach oben.

Zu diesem Zweck ist jeweils der untere Bolzen 15,17 der Rücken-Liege 2 aus dem Eingriff mit dem Kuppelstab 11, 12 zurückziehbar, so daß die Rücken-Liege 2 um den oberen Bolzen 16, 18 verschwenkbar ist, während gleichzeitig der Kuppelstab 11, 12 (und damit die Rücken-Liege 2) um den Gelenkbolzen 13, 14 herum gegenüber der Sitz-Liege 1 verschwenkbar ist.

Mittels des Mechanismus nach Fig. 7 und 8 können die beiden unteren Bolzen durch einen einzigen Handgriff gleichzeitig gelöst werden.

Und zwar ist jeweils mittels einer Schraube 41 ein zweiarmiger Hebel 42 am Querholm 31 der Liege angebracht. Gegen den einen Hebelarm 42 wirkt eine Feder 43, am anderen Hebelarm 44 greift ein Zugseil 45 an, zwischen Zugseil und Schraube ist der Bolzen 15, 17 entsprechend beweglich am Hebel angebracht. Die Druckfeder 43 hält also den Bolzen in Eingriffsstellung in dem Kuppelstab 11, 12, mittels Zugseil 45 können beide Bolzen 15, 17 - gegen die Kraft der Feder - gelöst werden. Das für beide Bolzen gemeinsame Zugseil 45 ist in Fig. 7 zum oberen Längsholm 32 der Rücken-Liege 2 und durch diesen hindurch geführt, so daß es oben ergriffen werden kann. Der Benutzer braucht sich also bei der Betätigung nicht zu bücken Einfacher ist die Seilführung aber, wenn das Zugseil zum unteren Längsholm 33 geführt wird.

Wie aus Figuren 2 und 3 ersichtlich, sind die beiden Liegen mit hochschwenkbarem Fußteil 46 und Rückenteil 47, als sogen. Gesundheitsliegen ausgebildet. Zu diesem Zweck weist jede Liege einen rechteckigen Rahmen 30 auf, an dessen mittlerem Bereich ein Gesäßteil 49 fest angebracht ist. An dem Gesäßteil 49 sind einerseits das Fußteil 46 und andererseits das Rückenteil 47 angelenkt (Gelenke 48). Mittels einer einstellbaren Stütze 51 ist die Neigung verstellbar.

Bisher besteht die Gefahr des Einquetschens der Finger, wenn ein Benutzer auf dem Mittelteil, Gesäßteil 49 sitzend das Rückenteil 47 verstellen will. Diese Gefahr wird dadurch beseitigt, daß am jeweils oberen Ende beidseits zwei Stützstäbe 52 angelenkt sind, die also frei nach unten hängen und sich in einer kleinsten Schräglage des Rückenteils an dem Rahmen 30 der Liege abstützen. Diese kleinste Neigung ist immer noch so groß, daß die Finger einer den Rückenteil 47 untergreifenden Hand immer noch zwischen Rückenteil und Rahmen Platz haben, also nicht geklemmt werden können. Das Fußteil 46 ist ebenso ausgebildet wie das Rückenteil 47. Zwischen beiden Liegen kann ein Spalt vorgesehen sein (indem die Liegen etwas schmaler sind), so daß man zum Verschwenken des Rückenteils zwischengreifen kann.

## Patentansprüche

1. Kombinationsmöbel mit zwei nebeneinander auf einem Traggestell angeordneten Liegen, wobei die eine Liege (Rückenliege) (2) schräg nach oben als Rückenlehne (2) einer Sitzbank derart gegenüber der anderen Liege (1) verstellbar ist, daß die vordere untere Kante der Rückenliege (2) über den hinteren Bereich der Sitzliege (1) gelangt, dadurch gekennzeichnet, daß die beiden Liegen (1, 2) an ihren beiden endständigen Querholmen (9, 10) mittels je eines Kuppelstabes (11, 12) miteinander verbunden sind, der mittels eines Gelenkbolzens (13) mit Abstand (a) von der rückwärtigen Kante jeweils am Querholm (9) der Sitz-Liege (1) und mit zwei Bolzen (15,16; 17, 18) jeweils am Querholm der Rücken-Liege (2) angebracht ist, und daß die unteren Bolzen (15, 17) der Rücken-Liege (2) aus dem Eingriff mit den Kuppelstäben (11, 12) lösbar sind.

2. Kombinationsmöbel nach Anspruch 1, dadurch gekennzeichnet, daß die der Sitz-Liege (1) zugehörenden Gelenkbolzen (13,14) mit ihrem über den Kuppelstab (11, 12) vorstehenden Ende (13a, 14a) in je einer in einer Querstrebe (19, 20) des Traggestells (3) vorgesehenen Nut (21, 22) verschieblich sind.

3. Kombinationsmöbel nach Anspruch 2, dadurch gekennzeichnet, daß jede Nut (21, 22) in Richtung zur vorderen Kante (7) des Traggestells (3) leicht nach unten geneigt ist und daß an ihrem hinteren Ende eine Vertiefung (23, 24) zum Einrasten des zugehörigen Gelenkbolzens (13, 14) in der (hochgeschwenkten) Sitzbankstellung der Rücken-Liege (2) vorgesehen ist.

4. Kombinationsmöbel nach Anspruch 2, dadurch gekennzeichnet, daß die hintere untere Kante (5) der Sitz-Liege (1) in der Sitzbankstellung gegenüber dem Traggestell (3) abgestützt ist.

5. Kombinationsmöbel nach einem der vorhergehenden Ansprüche, dadurch gekennzeichnet, daß ein an den Querholmen (10) der Rücken-Liege (2) angreifendes Zugmittel (25, 26) mit seinem anderen Ende an einem oberen Querrahmenteil (27, 28) des Traggestells (3) einstellbar befestigbar ist.

6. Kombinationsmöbel nach einem der Ansprüche 1 bis 5, gekennzeichnet durch einen Federmechanismus zum Speichern von Energie bei Überführung der Rücken-Liege (2) in die Horizontallage neben die Sitz-Liege (1) zwecks Erleichterung der Rückführung der Rücken-Liege (2) in die Schräglage bei der Sitzbank-Stellung.

7. Kombinationsmöbel nach einem der Ansprüche 1 bis 6, gekennzeichnet durch einen Mechanismus zum gleichzeitigen Herausziehen der unteren Bolzen (15, 17) der Rücken-Liege (2).

8.Kombinationsmöbel nach Anspruch 7, dadurch gekennzeichnet, daß an jedem Querholm (21) des Rahmens (30) der Rückenlehne ein Hebel angebracht ist, gegen dessen einen Arm (42) eine sich gegen den Rahmen abstützende Druckfeder (43) wirkt, während am anderen Arm (44) ein Zugseil (45) angreift, wobei zwischen Zugseil (45) und Scheitelpunkt der Bolzen (15, 17) an dem Hebel befestigt ist (Fig. 7, 8).

9. Kombinationsmöbel nach einem der vorhergehenden Patentansprüche, dadurch gekennzeichnet, daß jede Liege (1, 2) aus einem rechteckigen Rahmen (30) und einem auf diesem angeordneten Lattenrost oder derartigem Tragteil besteht (Fig. 2, 3).

10. Kombinationsmöbel nach Anspruch 9, dadurch gekennzeichnet, daß der Lattenrost oder der Tragteil aus einem mittleren, fest auf dem Rahmen angeordneten Teil (32) und zwei diesem gegenüber in die gewünschte Schrägstellung hochschwenkbaren Teilen, nämlich einem Rückenteil (33) und einem Fußteil (34), besteht.

11. Kombinationsmöbel nach Anspruch 10, dadurch gekennzeichnet, daß Rückenteil (33) und Fußteil (34) identisch sind.

12. Kombinationsmöbel nach wenigstens einem der vorhergehenden Ansprüche, dadurch gekennzeichnet, daß seitlich am freien Ende des Rückenteils (33) wie des Fußteils (34) wenigstens ein beim Hochschwenken sich nach unten vorstellendes Sicherheits-Stützorgan vorgesehen ist.

13. Kombinationsmöbel nach Anspruch 12, dadurch gekennzeichnet, daß jedes Stützorgan von einem Stützstab (35) gebildet ist, der mit seinem einen Ende um eine horizontale Achse schwenkbar am Rückenteil (47) bzw. Fußteil (46) angelenkt ist.

## Claims

1. A furniture combination comprising two couches, which are juxtaposed on a carrying frame, wherein one couch (back couch) (2) is adjustable relative to the other couch (1) to an upwardly inclined position to constitute a backrest of a bench and in such a manner that the lower front edge of the back couch (2) is disposed above the rear portion of the seat couch (1), characterized in that, the two couches (1, 2) are interconnected at their two end cross-pieces (9, 10) by means of respective coupling rods (11, 12), which are mounted each by means of a pivot pin (13) on the cross-piece (9) of the seat couch (1) at a distance (a) from the rear edge and by means of two pins (15,18; 17,18) on the associated cross-piece of the back couch (2) and that the lower pins (15, 17) of the back couch (2) are disengageable from the coupling rods (11, 12).

2. A furniture combination according to claim 1, characterized in that those pivot pins (13, 14) which are associated with the seat couch (1) have an end (13a, 14a), which protrudes over the coupling rod (11, 12) and which is displaceable in a groove (21, 22) that is provided in a cross-strut (19, 20) of the carrying frame (3).

3. A furniture combination according to claim 2, characterized in that each groove (21, 22) is slightly downwardly inclined towards the front edge (7) of the carrying frame (3) and is provided at its rear end with a recess (23, 24) for interlocking with the associated pivot pin (13, 14) when the back couch (2) is in its (swung-up) bench position.

4. A furniture combination according to claim 2, characterized in that the lower rear edge (5) of the seat couch (1) is supported relative to the carrying frame (3) in the bench position.

5. A furniture combination according to any of the preceding claims, characterized in that a tensile element (25, 26) acts on the cross-pieces

(10) of the back couch (2) and the tensile element is adapted to be adjustably secured at its other end to an upper cross-piece portion (27, 28) of the carrying frame (3).

6. A furniture combination according to any of claims 1 to 5, characterized by a spring mechanism for storing energy during the movement of the back couch (2) to its horizontal position beside the seat couch (1) in order to facilitate the return of the back couch (2) to its inclined bench position.

7. A furniture combination according to any of claims 1 to 6, characterized by a mechanism for simultaneously extracting the lower pins (15,17) of the back couch (2).

8. A furniture combination according to claim 7, characterized in that a lever is attached to each cross-piece (21) of the frame (30) of the back couch, a compression spring (43) acts on one arm (42) of said lever and bears on the frame, and a tensile rope (45) is connected to the other arm (44) and the pin (15, 17) is secured to the lever between the tensile rope (45) and the apex (Figures 7 and 8).

9. A furniture combination according to any of the preceding claims, characterized in that each couch (1, 2) consists of a rectangular frame (30) and a lath grid or the like carrying part arranged on said frame (Figures 2, 3).

10. A furniture combination according to claim 9, characterized in that the lath grid or carrying part consists of an intermediate member (32), which is fixed to the frame, and two pivoted members, namely, a back member (33) and a foot member (34), which are adapted to be pivotally raised to the desired inclined position relative to said intermediate member.

11. A furniture combination according to claim 10, characterized in that the back part (33) and the foot part (34) are identical.

12. A furniture combination according to at least one of the preceding parts, characterized in that at least one safety supporting member is laterally provided at the free end of each of the back member (33) and the foot member (34) and moves downwardly during the upward pivotal movement.

13. A furniture combination according to claim 12, characterized in that each supporting member is constituted by a supporting rod, which is pivoted at one end to the back member (47) of foot member (46) on a horinzontal axis.

## Revendications

1. Meuble combiné comportant deux plans-couchettes disposés côte-à-côte sur un châssis porteur, l'un de ces plans-couchettes (celui servant de dossier) (2) pouvant être déplacé obliquement vers le haut par rapport à l'autre plan-couchette (1) pour pouvoir servir de dossier (2) à une banquette de manière tellle que l'arête inférieure du plan servant de dossier (2) parvienne à un niveau situé au-dessus de la partie arrière du plan d'assise (1), caractérisé par le fait que les deux plans (1, 2) sont reliés l'un à l'autre sur leurs deux traverses d'extrémité (9, 10) au moyen respectivement d'une barre d'accouplement (11, 12) laquelle est, d'une part, fixée à la traverse (9) du plan d'assise (1) au moyen d'une tige articulée (13), à une certaine distance (A) de l'arête arrière et, d'autre part, fixée à la traverse du plan-dossier (2) au moyen respectivement de deux chevilles (15,16 et 17, 18); et par le fait que les chevilles inférieures (15, 17) du plan-dossier peuvent être dégagées de leur situation d'engagement dans les barres d'accouplement (11, 12).

2. Meuble combiné selon la revendication 1, caractérisé par le fait que les tiges articulées (13, 14) relatives au plan d'assise (1) peuvent être deplacées par leurs extrémités (13a, 14a) faisant saillie de la barre d'accouplement (11, 12) dans respectivement l'une des traverses (19, 20) du châssis porteur (3).

3. Meuble combiné selon la revendication 2, caractérisé par le fait que chaque rainure (21,22) est légèrement inclinée vers le bas en direction de l'arête avant (7) du châssis porteur (3) et par le fait que sur son extrémité arrière un évidement (23, 24) est prévu pour permettre l'encastrement de la tige articulée (13, 14) y relative lorsque le plan-dossier (2) se trouve dans la position d'un dossier de banquette (basculé vers le haut).

4. Meuble combiné selon la revendication 2, caractérisé par le fait qu'en position de banquette, l'arête arrière inférieure (5) du plan d'assise (1) est supportée de manière autonome par rapport au châssis-porteur (3).

5. Meuble combiné selon l'une quelconque des revendications précédentes, caractérisé par le fait qu'un moyen de traction (25, 26) s'engageant sur les traverses (10) du plan-dossier (2) peut être fixé par son autre extrémité à une partie supérieure transversale (27, 28) du châssis porteur (3) de manière à pouvoir être réglé.

6. Meuble combiné selon l'une quelconque des revendications 1 à 5, caractérisé par le fait qu'il comprend un mécanisme à ressort permettant d'accumuler de l'énergie lors du transfert du plan-dossier (2) dans la position horizontale à côté du plan d'assise (1), en vue de faciliter le retour du plan-dossier (2) dans la situation oblique en position de banquette.

7. Meuble combiné selon l'une quelconque des revendications 1 à 6, caractérisé par le fait qu'il comprend un mécanisme pour le retrait simultané des chevilles inférieures (15, 17) du plan-dossier (2).

8. Meuble combiné selon la revendication 7, caractérisé par le fait que, sur chaque traverse (21) du cadre (30) du plan-dossier est fixé un levier contre l'un des bras (42) duquel agit un ressort de compression (43) s'appuyant contre le cadre, tandis que l'autre bras (44) engage une corde de traction (45) alors que la cheville (15, 17) est fixée sur le levier (figures 7, 8) entre la corde de traction (45) et le sommet du levier.

9. Meuble combiné selon l'une quelconque des revendications précédentes, caractérisé par le fait que chaque plan-couchette (1, 2) consiste en un cadre rectangulaire (30) et en une grille à lames ou un élément porteur analogue (figures 2, 3).

10. Meuble combiné selon la revendication 9, caractérisé par le fait que la grille à lames (ou l'élément porteur) consiste en une partie centrale (32) fixée sur le cadre et deux parties pouvant être basculées vers le haut par rapport à la partie (32) pour occuper la position oblique souhaitée, à savoir une partie (33) destinée au dos et une partie (34) destinée aux pieds.

11. Meuble combiné selon la revendication 10, caractérisé par le fait que la partie destinée au dos (33) et la partie destinée aux pieds (34) sont identiques.

12. Meuble combiné selon au moins l'une quelconque des revendications précédentes, caractérisé par le fait que latéralement à l'extrémité libre de la partie (33) destinée au dos comme de la partie (34) destinée aux pieds, il est prévu au moins un organe de renfort de sécurité faisant saillie en direction du bas lors du mouvement de basculement vers le haut.

13. Meuble combiné selon la revendication 12, caractérisé par le fait que chaque organe de renfort est constitué par une barre de renfort (35) qui est articulée par l'une de ses extrémités sur la partie destinée au dos (47) ou la partie destinée aux pieds (46) de manière à pouvoir basculer autour d'un axe horizontal.
